# EUROPÄISCHE PATENTSCHRIFT

(11) **EP 3 523 478 B1**
(45) Veröffentlichungstag und Bekanntmachung des Hinweises auf die Patenterteilung: **26.08.2020**
(21) Anmeldenummer: 17762047.3
(22) Anmeldetag: 07.09.2017
(51) Int. Cl.: E01B 27/16

(54) **STOPFAGGREGAT UND VERFAHREN ZUM UNTERSTOPFEN VON SCHWELLEN EINES GLEISES**
TAMPING UNIT AND METHOD FOR TAMPING SLEEPERS OF A TRACK
GROUPE DE BOURRAGE ET PROCÉDÉ DE BOURRAGE SOUS LES TRAVERSES D'UNE VOIE FERRÉE

(30) Priorität: 04.10.2016 AT 4572016
(43) Veröffentlichungstag der Anmeldung: 14.08.2019
(73) Patentinhaber: Plasser & Theurer Export von Bahnbaumaschinen Gesellschaft m.b.H., 1010 Wien (AT)
(72) Erfinder: SPRINGER, Heinz, Tokio (JP)
(86) Internationale Anmeldenummer: PCT/EP2017/001056
(87) Internationale Veröffentlichungsnummer: WO 2018/065080

(56) Entgegenhaltungen:
- EP-A1- 3 026 178
- AT-B1- 500 972
- CH-A- 434 326
- DE-A1- 1 928 619
- RU-C1- 2 597 258

## Beschreibung

### Gebiet der Technik

Die Erfindung betrifft ein Stopfaggregat zum Unterstopfen von Schwellen eines Gleises, mit einem durch einen Antrieb höhenverstellbar auf einem Aggregatrahmen gelagerten Werkzeugträger, mit Paaren von zwei gegenüberliegenden Stopfwerkzeugen, die auf dem Werkzeugträger gelagert sind und um eine jeweilige Schwenkachse sowohl zueinander beistellbar als auch durch einen Schwingungsantrieb in Schwingung versetzbar sind. Zudem betrifft die Erfindung ein Verfahren zum Unterstopfen von Schwellen eines Gleises mit dem Stopfaggregat.

### Stand der Technik

Stopfaggregate zum Unterstopfen von Schwellen eines Gleises sind bereits mehrfach bekannt, wie z. B. durch AT 500 972 B1 oder AT 513 973 B1. Auf die Stopfpickel einwirkende Vibrationen können entweder mechanisch durch eine Exzenterwelle oder durch hydraulische Impulse in einem Linearmotor erzeugt werden.

Die in den Stopfaggregaten von Gleisstopfmaschinen einsetzbaren Stopfwerkzeuge werden in den Schotter zwischen den einzelnen Schwellen eingetaucht und zum Unterstopfen des Schotters unter den Schwellen paarweise zueinander beigestellt. Dabei werden große Kräfte auf die Stopfwerkzeuge übertragen, insbesondere bei einer Stopfung eines nicht erneuerten Schotterbetts, das oftmals vollständig verkrustet ist, ist beim Eindringen in das Schotterbett oft ein sehr hoher Eindringwiderstand zu überwinden und es kann gegebenenfalls zu einer Beschädigung der Stopfwerkzeuge kommen.

Optimale Stopffrequenzen zur Verdichtung liegen bekanntermaßen zwischen 25-40 Hz, wobei ein Eindringen der Stopfpickel in den Schotter bei höheren Frequenzen leichter ausgeführt werden kann.

### Zusammenfassung der Erfindung

Der Erfindung liegt die Aufgabe zugrunde, für ein Stopfaggregat und ein Verfahren der eingangs genannten Art eine Verbesserung gegenüber dem Stand der Technik anzugeben.

Erfindungsgemäß wird diese Aufgabe gelöst durch ein Stopfaggregat gemäß Anspruch 1 und ein Verfahren gemäß Anspruch 4. Vorteilhafte Weiterbildungen der Erfindung ergeben sich aus den abhängigen Ansprüchen.

Die Erfindung sieht vor, dass dem Antrieb zur Absenkung des Werkzeugträgers ein Vibrationsantrieb zugeordnet ist, der die Stopfwerkzeuge in eine vertikal wirkende Vibration versetzt. Ein wesentlicher Vorteil besteht hier darin, dass ein leichteres Eindringen der Stopfwerkzeuge in den Schotter erfolgt. Durch die vertikale Vibration entsteht ein geringerer Eintauchstoß. Das bewirkt weniger Abnutzung an den Stopfwerkzeugen, die Serviceintervalle werden verlängert und die Beanspruchung der Lagerungen des Stopfaggregates wird verringert. Die optimale Frequenz der vertikalen Vibration liegt bei ca. 35Hz.

Vorteilhafterweise sind der Antrieb und der zugeordnete Vibrationsantrieb als ein gemeinsamer Hydraulikzylinder ausgebildet, bei dem eine Druckkammer mit einem pulsierenden Fluidstrom beaufschlagt ist. Damit ist die Möglichkeit geschaffen, bestehende Stopfaggregate zu adaptieren. Konkret wird ein bestehender Hydraulikzylinder zum Absenken bzw. Anheben des Werkzeugträgers während eines Eintauchvorgangs pulsierend angesteuert.

Dabei ist es günstig, wenn an dem Hydraulikzylinder ein mittels einer Steuerung angesteuertes Servoventil oder Proportionalventil angeordnet ist. Derartige Ventile eignen sich für eine pulsierende Ansteuerung, wobei die direkte Anbringung am Hydraulikzylinder eine dämpfende Wirkung von Hydraulikleitungen ausschließt.

Vorteilhaft ist auch, wenn eine automatisierte Zuschaltung der vertikal wirkenden Vibration beim Eintauchen und eine automatisierte Abschaltung beim Erreichen einer voreingestellten Stopftiefe bzw. bei Beistellbeginn der Stopfwerkzeuge erfolgt. Dadurch kommt es zu einer Effizienzsteigerung des Stopfaggregates, wobei die Beistellbewegung der Stopfwerkzeuge auf die bewährte Art und Weise erfolgt.

### Kurze Beschreibung der Zeichnungen

Die Erfindung wird nachfolgend in beispielhafter Weise unter Bezugnahme auf die beigefügten Figuren erläutert. Es zeigen in schematischer Darstellung:
- Fig. 1: eine schematische Seitenansicht eines Stopfaggregates
- Fig. 2: eine Detailansicht eines Stopfwerkzeugs

### Beschreibung der Ausführungsformen

Ein in Fig. 1 vereinfacht dargestelltes Stopfaggregat 1 zum Unterstopfen von Schwellen 2 eines Gleises 3 weist Paare von je zwei um eine Schwenkachse 4 verschwenkbare Stopfwerkzeugen 5 auf, welche auf einem Werkzeugträger 6 gelagert und jeweils mit einem Beistellantrieb 7 verbunden sind. Jeder Beistellantrieb 7 ist mit einem als Exzenter ausgeführten Schwingungsantrieb 8 verbunden. Damit werden horizontale Vibrationsschwingungen erzeugt, die über den Beistellantrieb 7 und das jeweilige Stopfwerkzeug 5 auf den zu verdichtenden Schotter 9 übertragen werden. Der Werkzeugträger 6 ist durch einen Antrieb 10 mit zugeordnetem Vibrationsantrieb 11 höhenverstellbar auf einem Aggregatrahmen 12 gelagert. Dem Antrieb 10 ist ein Servoventil 17 samt Steuerung 16 zugeordnet.

In Fig. 2 ist ein Schienen 13 und Schwellen 2 umfassendes Gleis 3 samt Schotterbettung 14 dargestellt. Das durch den Vibrationsantrieb 11 in eine vertikale Vibration (Pfeil 15) versetzte Stopfwerkzeug 5 wird beim Eintauchvorgang mittels des Antriebs 10 aus einer angehobenen Position (gestrichelte Linie) in eine abgesenkte Position (volle Linie) bewegt. Die Amplitude der in vertikale Vibration versetzten Stopfwerkzeuge bewegt sich im Millimeterbereich (punktierte Linie).

Vorteilhafterweise sind der Antrieb 10 und der Vibrationsantrieb 11 in einem gemeinsamen Hydraulikzylinder vereint. Dabei wird der Hydraulikzylinder während eines Eintauchvorgangs mit einem pulsierenden Fluidstrom beaufschlagt, wodurch der Absenkbewegung des Werkzeugträgers 6 eine Vibrationsbewegung überlagert wird.

Im Folgenden werden das Verfahren und die Funktionsweise beschrieben. Für ein leichteres Eindringen der Stopfwerkzeuge 5 in die Schotterbettung 14 wird der dem Antrieb 10 zugeordnete Vibrationsantrieb 11 zugeschaltet und die Stopfwerkzeuge 5 zusätzlich in eine vertikale Vibration versetzt. Eine automatische Zuschaltung der vertikalen Vibration erfolgt nur in den Phasen des Eintauchens der Stopfwerkzeuge 5. Eine automatische Abschaltung der vertikalen Vibration erfolgt bei Erreichen einer voreingestellten Stopftiefe bzw. bei Beistellbeginn.

## Patentansprüche

1. Stopfaggregat (1) zum Unterstopfen von Schwellen (2) eines Gleises (3), mit einem durch einen Antrieb (10) höhenverstellbar auf einem Aggregatrahmen (12) gelagerten Werkzeugträger (6), mit Paaren von zwei gegenüberliegenden Stopfwerkzeugen (5), die auf dem Werkzeugträger (6) gelagert sind und
um eine jeweilige Schwenkachse (4) sowohl zueinander
beistellbar als auch durch einen Schwingungsantrieb (8) in Schwingung versetzbar sind, **dadurch gekennzeichnet, dass** dem Antrieb (10) ein Vibrationsantrieb (11) zugeordnet ist, der die Stopfwerkzeuge (5) in eine vertikal wirkende Vibration versetzt.

2. Stopfaggregat (1) nach Anspruch 1, **dadurch gekennzeichnet, dass** der Antrieb (10) und der zugeordnete Vibrationsantrieb (11) als ein Hydraulikzylinder ausgebildet sind, bei dem eine Druckkammer mit einem pulsierenden Fluidstrom beaufschlagt ist.

3. Stopfaggregat (1) nach Anspruch 2, **dadurch gekennzeichnet, dass** an dem Hydraulikzylinder ein mittels einer Steuerung (16) angesteuertes Servoventil oder Proportionalventil (17) angeordnet ist.

4. Verfahren zum Unterstopfen von Schwellen (2) eines Gleises (3) mit einem Stopfaggregat (1) gemäß einem der Ansprüche 1 bis 3, **dadurch gekennzeichnet, dass** die Stopfwerkzeuge (5) beim Eintauchen in eine Schotterbettung (9) in eine vertikal wirkende Vibration versetzt werden.

5. Verfahren zum Unterstopfen von Schwellen (2) eines Gleises (3) nach Anspruch 4, **dadurch gekennzeichnet, dass** eine automatisierte Zuschaltung der vertikal wirkenden Vibration beim Eintauchen und eine automatisierte Abschaltung bei Erreichen einer voreingestellten Stopftiefe bzw. bei Beistellbeginn der Stopfwerkzeuge (5) erfolgt.

## Claims

1. A tamping unit (1) for tamping sleepers (2) of a track (3), having a tool carrier (6) mounted on an assembly frame (12) for vertical adjustment by means of a drive (10), having pairs of two oppositely positioned tamping tools (5) which are mounted on the tool carrier (6) and squeezable towards one another about a respective pivot axis (4) as well as designed to be set in vibrations by a vibration drive (8), **characterized in that** a vibration drive (11) is associated with the drive (10), the vibration drive (11) setting the tamping tools (5) in a vibration which is effective vertically.

2. A tamping unit (1) according to claim 1, **characterized in that** the drive (10) and the associated vibration drive (11) are designed as a hydraulic cylinder in which a pressure chamber is actuated with a pulsing fluid stream.

3. A tamping unit (1) according to claim 2, **characterized in that** a servo valve or proportional valve (17) activated by means of a control (16) is arranged at the hydraulic cylinder.

4. A method for tamping sleepers (2) of a track (3) by means of a tamping unit (1) according to one of claims 1 to 3, **characterized in that** the tamping tools (5) are set in a vertically effective vibration during immersion into a ballast bed (9).

5. A method for tamping sleepers (2) of a track (3) according to claim 4, **characterized in that** the vertically effective vibration is switched on automatically during immersion and switched off automatically upon reaching a pre-set tamping depth or at the beginning of squeezing of the tamping tools (5).

## Revendications

1. Module de bourrage (1) pour le bourrage inférieur de traverses (2) d'une voie ferrée (3), avec un porte-outil (6) logé sur un châssis de module (12), réglable en hauteur par un entraînement (10), avec des paires de deux outils de bourrage opposés (5) qui sont logés sur le porte-outil (6) et peuvent être mis en oscillation autour d'un axe de pivotement respectif (4) aussi bien de manière à pouvoir être adjoints l'un à l'autre l'un que par un entraînement oscillant (8), **caractérisé en ce qu'**un entraînement vibrant (11) qui met les outils de bourrage (5) dans une vibration à action verticale est associé à l'entraînement (10).

2. Module de bourrage (1) selon la revendication 1, **caractérisé en ce que** l'entraînement (10) et l'entraînement vibrant associé (11) sont réalisés en tant que cylindre hydraulique pour lequel une chambre de compression est sollicitée avec un courant fluidique pulsatoire.

3. Module de bourrage (1) selon la revendication 2, **caractérisé en ce qu'**une servosoupape ou soupape proportionnelle (17) commandée au moyen d'une commande (16) est disposée sur le cylindre hydraulique.

4. Procédé de bourrage inférieur de traverses (2) d'une voie ferrée (3) avec un module de bourrage (1) selon une des revendications 1 à 3, **caractérisé en ce que** les outils de bourrage (5) sont mis dans une vibration à action verticale lors de l'immersion dans un lit de ballast (9).

5. Procédé de bourrage inférieur de traverses (2) d'une voie ferrée (3) selon la revendication 4, **caractérisé en ce qu'**une mise en circuit automatisée de la vibration à action verticale s'effectue lors de l'immersion et une mise hors circuit automatisée s'effectue lors de l'atteinte d'une profondeur de bourrage préréglée ou lors du début d'adjonction des outils de bourrage (5).
